# EUROPÄISCHE PATENTSCHRIFT

(11) **EP 0 451 779 B1**
(45) Veröffentlichungstag und Bekanntmachung des Hinweises auf die Patenterteilung: **03.11.1993**
(21) Anmeldenummer: 91105596.0
(22) Anmeldetag: 09.04.1991
(51) Int. Cl.: E05B 27/00

(54) **Schliesszylinder Stichwort: Hülse für Schliesszylindergehäuse**
Locking cylinder
Cylindre pour fermeture

(30) Priorität: 10.04.1990 DE 9004190 U
(43) Veröffentlichungstag der Anmeldung: 16.10.1991
(73) Patentinhaber: Aug. Winkhaus GmbH & Co. KG, D-48291 Telgte (DE)
(72) Erfinder: Wienert, Dieter, W-4403 Senden (DE); Beer, Joachim, W-4400 Münster (DE)
(74) Vertreter: Weickmann, Heinrich, Dipl.-Ing.

(56) Entgegenhaltungen:
- EP-A- 115 568
- EP-A- 0 067 388
- EP-A- 0 237 799

## Beschreibung

Die Erfindung betrifft einen Schließzylinder, umfassend ein Schließzylindergehäuse mit einer Achse, einen in einer achsparallelen, hohlzylindrischen Lagerfläche des Schließzylindergehäuses drehbar aufgenommenen Schließzylinderkern mit einem Schlüsselkanal zur Aufnahme eines angepaßten Schlüssels und wenigstens einen in einer Führung des Schließzylinderkerns in einer annähernd achsnormalen Ebene geführten, zylindrischen Sperrstift mit einer kuppelförmigen, schlüsselkanalfernen Endfläche, dessen schlüsselkanalnahes Ende durch eine niveauvariierte Seitenfläche des Schlüssels steuerbar ist und dessen schlüsselkanalferne, kuppelförmige Endfläche mit einer an der Lagerfläche des Schließzylindergehäuses angeordneten Einzelausnehmung nockenartig in der Weise zusammenwirkt, daß der Sperrstift bei Drehung des Schließzylinderkerns mittels des angepaßten Schlüssels aus der Einzelausnehmung ausrückbar ist.

Aus der EP-A-0 237 799 geht ein derartiger Schließzylinder hervor, bei dem die schlüsselkanalferne Endfläche des Sperrstiftes die Form einer Halbkugel und die Einzelausnehmung die Form einer der Halbkugel angepaßten Kalotte aufweist. Die Innenumfangsfläche der kalottenförmigen Einzelausnehmung liegt dabei vollständig an der halbkugelförmigen Endfläche des Sperrstiftes an. Hierdurch wird zwar eine gute Sperrwirkung für den Fall erzielt, daß versucht wird, den Schließzylinder mit einem nicht angepaßten Schlüssel zu betätigen. Jedoch kann dies auf der anderen Seite je nach Lage der Einzelausnehmung in bezug auf die Längsachse des Schließzylinders und je nach Drehrichtung zur Folge haben, daß bei einer Betätigung des Schließzylinders mittels des angepaßten Schlüssels die Drehbewegung des Schließzylinderkerns kurzzeitig gehemmt wird, da der Sperrstift erst vollständig aus der Einzelausnehmung ausgerückt sein muß, bevor eine weitere Drehbewegung des Schließzylinderkerns in Umfangsrichtung möglich ist.

Es ist Aufgabe der vorliegenden Erfindung, einen Schließzylinder der eingangs genannten Art zu schaffen, bei dem die Einzelausnehmung so gestaltet ist, daß sie bei Verwendung eines angepaßten Schlüssels die Drehbewegung des Schließzylinderkerns während des Ausrückens des Sperrstiftes nicht behindert.

Vorstehende Aufgabe wird dadurch gelöst, daß die in der Lagerfläche gelegene Kontur der Einzelausnehmung bei Ausrichtung des Sperrstiftes auf die Einzelausnehmung hin und Eintauchen der kuppelförmigen Endfläche in die Einzelausnehmung über den durch die Lagerfläche definierten Umriß des Sperrstiftes in mindestens einer Umfangsrichtung der Lagerfläche vorspringt und mit zunehmenden Umfangsabstand von der Sperrstiftachse abnehmende axiale Breite besitzt.

Durch die vorgeschlagene Lösung wird erreicht, daß die Drehbewegung des Schließzylinderkerns während des Ausrückens des Sperrstiftes aus der Ausnehmung nicht behindert wird, so daß die Drehbewegung des Schließzylinderkerns gleichmäßig erfolgt, sobald der Schließzylinder mittels des angepaßten Schlüssels betätigt wird. Dabei ist gleichwohl noch gewährleistet, daß die Einzelausnehmung zusammen mit dem Sperrstift eine Drehung des Schließzylinderkerns bei dem Versuch einer Betätigung des Schließzylinders mittels eines nicht angepaßten Schlüssels zuverlässig verhindert.

Die in der Lagerfläche gelegene Kontur der Einzelausnehmung kann dabei ganz unterschiedliche Formen aufweisen. Vorzugsweise ist die in der Lagerfläche gelegene Kontur der Einzelausnehmung rautenförmig mit einer in Umfangsrichtung der Lagerfläche verlaufenden Rautendiagonalen. Hierdurch wird erreicht, daß unabhängig von der Lage der Einzelausnehmung, bezogen auf die Längsachse des Schließzylinders, die Drehbewegung des Schließzylinderkerns in beide Umfangsrichtungen der Lagerfläche nicht behindert wird. Als weitere Form für die Kontur wäre beispielsweise auch eine Ellipse denkbar, deren Hauptachse in Umfangsrichtung der Lagerfläche verläuft.

Die in der Lagerfläche gelegene Kontur der Einzelausnehmung läßt sich beispielsweise dadurch erzeugen, daß die Einzelausnehmung eine im wesentlichen prismatische Innenumfangsfläche besitzt. Dabei kann die prismatische Innenumfangsfläche, bei Ausrichtung des Sperrstiftes auf die Einzelausnehmung betrachtet, im wesentlichen parallel zu der Sperrstiftachse verlaufen.

Die Lagerfläche kann zum einen von der Innenumfangsfläche einer Lagerbohrung des Schließzylindergehäuses gebildet sein. Es besteht aber auch die Möglichkeit, daß die Lagerfläche von einer in eine Bohrung des Schließzylindergehäuses unverdrehbar eingesetzten Hülse gebildet ist. Die Verwendung der Hülse hat dabei zum einen den Vorteil, daß die Fertigung der Einzelausnehmung, die in der Lagerbohrung des Schließzylindergehäuses verhältnismäßig schwer herzustellen ist, in einem Fertigungsschritt vor dem Einsetzen der Hülse erfolgen kann, wodurch sich die Herstellung des Schließzylinders insgesamt vereinfacht. Zum anderen kann für die Hülse ein anderes, insbesondere härteres, die Abnutzung verringerndes Material wie für das Schließzylindergehäuse verwendet werden, das aus fertigungstechnischen Gründen bevorzugt aus Buntmetall, insbesondere Messing hergestellt wird, welches sehr viel abnützungsempfindlicher ist als beispielsweise der für eine Hülse verwendete Stahl.

Die Herstellung der Einzelausnehmung kann dadurch weiter erleichtert werden, daß die Einzelausnehmung die Wand der Hülse vollständig durchsetzt.

Die gleichmäßige Drehbewegung des Schließzylinderkerns beim Ausrücken des Sperrstiftes kann dadurch unterstützt werden, daß die kuppelförmige Endfläche von einer annähernd sphärischen Zentralfläche und einer die sphärische Zentralfläche mit einer zylindrischen Mantelfläche verbindenden konischen Übergangsfläche gebildet ist, wobei die konische Übergangsfläche mit der Kontur der Einzelausnehmung in Eingriff tritt. Ist die Kontur dabei rautenförmig ausgebildet und liegt der Sperrstift mit seiner konischen Übergangsfläche an dieser Kontur an, so besteht zwischen dem Sperrstift und der Einzelausnehmung lediglich eine Punktberührung an vier Stellen.

Neben dem Sperrstift können zur Steigerung der Sicherheit weitere Verriegelungseinrichtungen in dem Schließzylinder vorgesehen werden. So besteht die Möglichkeit, daß die Schlüsselbrust des Schlüssels mit federbelasteten Zuhaltungsstiftpaaren zusammenarbeitet und daß auf mindestens einer Seite, vorzugsweise auf beiden Seiten, des Schlüsselkanals in dem Schließzylinderkern im wesentlichen achsnormale Schlitze angebracht sind, welche wahlweise einen Sperrstift oder einen schlüsselgesteuerten, mit weiteren Ausnehmungen der Lagerfläche zusammenwirkenden Doppelarmsperrhebel aufnehmen, wobei im Falle eines Sperrstiftes dieser durch Führungskalotten in den Seitenflächen des jeweiligen Schlitzes geführt ist und im Falle eines Doppelarmsperrhebels dieser um ein achsparalleles Schwenklager schwenkbar gelagert ist. Dabei können die Schlitze achsversetzt gegenüber den federbelasteten Zuhaltungsstiftpaaren in dem Schließzylinderkern angeordnet sein.

Um eine möglichst kompakte Bauweise des Schließzylinders zu erzielen, wird weiterhin vorgeschlagen, daß der Sperrstift in einer gegenüber der Achse des Schließzylinderkerns versetzten Sekantialebene angeordnet ist.

Weitere vorteilhafte Ausgestaltungen der Erfindung sowie ein Ausführungsbeispiel werden nachstehend an Hand der Zeichnung erläutert. Es Zeigt:
- Fig. 1: einen Querschnitt durch einen erfindungsgemäßen Schließzylinder;
- Fig. 2: eine Seitenansicht des Schließzylinders gemäß Fig. 1 mit teilweise aufgebrochenem Schließzylindergehäuse; und
- Fig. 3: eine perspektivische Ansicht einer in Fig. 1 und 2 gezeigten Hülse.

In den Fig. 1 und 2 ist ein mit 1 bezeichneter Schließzylinder dargestellt. Der Schließzylinder 1 weist einen Schließzylinderkern 10 auf, der in einer aus rostfreiem Stahl hergestellten Hülse 12 drehbar aufgenommen ist. Die Hülse 12 ist unverdrehbar in einem Schließzylindergehäuse 14 eingesetzt. Die Innenumfangsfläche der Hülse 12 bildet eine zur Achse des Schließzylindergehäuses 14 paralle, hohlzylindrische Lagerfläche 16 für den Schließzylinderkern 10.

Wie aus der Fig. 1 hervorgeht, weist der Schließzylinderkern 10 einen Schlüsselkanal 18 auf, in welchem ein angepaßter, nicht näher gezeigter Schlüssel 20 zur Betätigung des Schließzylinders 1 eingeführt ist. Auf jeder Seite des Schlüsselkanals 18 sind in einer annähernd achsnormalen Ebene mehrere, axial voneinander beabstandet angeordnete, gestufte Bohrungen 22 vorgesehen, die einen schlüsselkanalferneren, durchmessergrößeren Bohrungsabschnitt 22a und einen schlüsselkanalnäheren, durchmesserkleineren Bohrungsabschnitt 22b aufweisen. Die Achsen der Bohrungen 22 liegen in einer von der Achse des Schließzylinderkerns 10 radial beabstandeten Sekantialebene. In die in der Fig. 1 links von dem Schlüsselkanal 18 angeordnete Bohrung 22 ist ein zylindrischer Sperrstift 24 eingesetzt, der längsverschieblich in der Bohrung 22 geführt ist. Je nach den Anforderungen, die an den Schließzylinder 1 gestellt werden, können dabei alle oder nur ein Teil der vorhandenen Bohrungen 22 mit einem Sperrstift 24 besetzt sein.

Der zylindrische Sperrstift 24 besitzt einen schlüsselkanalferneren, durchmessergrößeren Sperrstiftabschnitt 24a und einen schlüsselkanalnäheren, durchmesserkleineren Sperrstiftabschnitt 24b. Das schlüsselkanalferne Ende 24c des Sperrstiftes 24 weist eine kuppelförmige Endfläche auf, die von einer annähernd sphärischen Zentralfläche und einer die sphärische Zentralfläche mit der zylindrischen Mantelfläche verbindenden konischen Übergangsfläche gebildet ist. Das schlüsselkanalferne Ende 24c des Sperrstifts 24 ragt in eine die Wand der Hülse 12 vollständig durchsetzende Einzelausnehmung 26 hinein. Die Einzelausnehmung 26 besitzt dabei in der Lagerfläche 16 eine rautenförmige Kontur mit einer in Umfangsrichtung der Lagerfläche 16 verlaufenden Rautendiagonale. Bei Ausrichtung des Sperrstiftes 24 auf die Einzelausnehmung 26 hin und Eintauchen der kuppelförmigen Endfläche 24c in die Einzelausnehmung 26 springt also die Kontur der Einzelausnehmung 26 über den durch die Lagerfläche 16 definierten Umriß des eintauchenden Sperrstiftes 24 in beide Umfangsrichtung vor und weist mit zunehmendem Umfangsabstand von der Sperrstiftachse abnehmende axiale Breite auf (vgl. Fig. 2 u. 3). Die rautenförmige Kontur setzt sich durch die Hülse 12 hindurch fort, so daß die Einzelausnehmung 26 eine prismatische Innenumfangsfläche besitzt. Ist der Sperrstift 24 auf die Einzelausnehmung 26 hin ausgerichtet, so verläuft die prismatische Innenumfangsfläche im wesentlich parallel zur Sperrstiftachse.

Wird der Schließzylinderkern 10 mittels des angepaßten Schlüssels 20 gedreht, so wird bei dem Beginn der Drehbewegung der Sperrstift 24 über die konische Übergangsfläche seines schlüsselkanalfernen Endes 24c, die sich in Anlage mit der in der Lagerfläche 16 gelegenen rautenförmigen Kontur der Einzelausnehmung 26 befindet, in Richtung auf den Schlüsselkanal 18 aus der Einzelausnehmung 26 herausgedrängt. Das schlüsselkanalnahe Ende 24d des Sperrstiftes 24 tritt dabei in eine Schlüsselanbohrung 28 des Schlüssels 22 ein. Wird die Drehbewegung fortgesetzt, so wird der Sperrstift 24 aufgrund der in der Lagerfläche 16 gelegenen rautenförmigen Kontur der Einzelausnehmung 26 allmählich aus der Einzelausnehmung 26 herausgedrängt, so daß die Drehbewegung des Schließzylinderkerns 10 nicht behindert wird. Dies gilt insbesondere bei einer Drehung in Uhrzeigersinn für die in Fig. 1 obere Ecke der rautenförmigen Kontur; an dieser würde bei einem Fehlen des Konturvorsprungs mit abnehmender axialer Breite infolge der - bedingt durch die Lage der Sperrstiftachsen - ungünstigen Eingriffsverhältnisse eine Hemmung der Drehbewegung eintreten.

Hat der Schließzylinderkern 10 die angestrebte Endstellung erreicht und wird der Schlüssel 20 abgezogen, so wird dabei das schlüsselkanalnahe Ende 24d des Sperrstiftes 24 aus der Schlüsselanbohrung 28 herausgeschoben, so daß das schlüsselkanalferne Ende 24c des Sperrstiftes 24 in Eingriff mit der Einzelausnehmung 26 gelangt. Wird anschließend versucht, den Schließzylinderkern 10 mittels eines falschen Schlüssels zu drehen, so wird dieser Versuch durch den mit seinem schlüsselkanalfernen Ende 24c in die Einzelausnehmung 26 hineinragenden Sperrstift 24 verhindert.

Neben den in die Einzelausnehmungen 26 eingreifenden Sperrstiften 24 sind noch weitere Zuhaltungen bei dem erfindungsgemäßen Schließzylinder 1 vorgesehen. So weist das Schließzylindergehäuse 14 mehrere, in einer Reihe axial hintereinander angeordnete, radial verlaufende Gehäusebohrungen 30 auf, die jeweils mittig zwischen zwei in axialor Richtung aufeinanderfolgenden gestuften Bohrungen 22 angeordnet sind und die federbelastete Gehäusestifte 32 aufnehmen. In dem Schließzylinderkern 10 sind Kernbohrungen 34 vorgesehen, die zur Aufnahme von Kernstiften 36 bestimmt sind und die in der in Fig. 1 gezeigten Grundstellung mit den Gehäusebohrungen 30 fluchten. Der Schlüssel 20 weist eine gezackte Schlüsselbrust 20a auf, welche dazu bestimmt ist, die Trennflächen zwischen den Gehäusestiften 32 und den Kernstiften 36 in der Lagerfläche 16 der Hülse 12 so einzuordnen, daß der Schließzylinderkern 10 gedreht werden kann. Dabei können zwischen den Gehäusestiften 32 und den Kernstiften 36 Plättchen 38 angeordnet sein, um mit verschiedenen Zakkenniveaus der Schlüsselbrust 20a eine Drehbewegung des Schließzylinderkerns 10 zu ermöglichen, was insbesondere bei Schließanlagen der Fall sein kann.

In dem Schließzylinderkern 10 sind weiterhin mehrere achsnormale, zueinander beabstandete Schlitze 40 zu beiden Seiten des Schlüsselkanals 18 in der Weise angeordnet, daß die Bohrungsachsen der gestuften Bohrungen 22 in deren Mittellängsebene liegen. Im Bereich der Schlitze 40 sind die Sperrstifte 24 durch in deren Seitenflächen angeordnete Führungskalotten geführt. Die Schlitze 40 sind mit einem Scheibenfräser eingefräst und besitzen einen Schlitzgrund 40a, der von den Bohrungen 22 durchsetzt wird (vgl. Fig. 1).

Die Schlitze 40 sind von zur Achse des Schließzylinderkerns 10 parallelen Lagerstiften 42 durchsetzt, welche in entsprechenden Bohrungen des Schließzylinderkerns 10 aufgenommen sind. Auf den Lagerstiften 42 sind Doppelarmsperrhebel 44 gelagert, die je zwei Sperrvorsprünge 44a und 44b aufweisen, welche an Armen 44c und 44d angebracht sind. An dem Arm 44c liegt ein Steuerstift 46 an, der in einer Steuerstiftbohrung 48 des Schließzylinderkerns 10 verschiebbar gelagert ist. Dieser Steuerstift 46 greift mit seinem schlüsselkanalnahen Ende 46a in eine weitere Schlüsselanbohrung 50 des angepaßten Schlüssels 20 ein. Die Tiefe der Schlüsselanbohrung 50 ist unter Berücksichtigung der Länge des Steuerstiftes 46 und der Form des Doppolarmsperrhebels 44 sowie der Sperrvorsprünge 44a und 44b so bemessen, daß die beiden Sperrvorsprünge 44a und 44b in einer einzigen in der Fig. 1 dargestellten Winkelstellung bündig mit der Lagerfläche 16 der Hülse 12 liegen und der Schließzylinderkern 10 gedreht werden kann. Der Arm 44d des Sperrhebels 44 ist durch eine Schraubendruckfeder 52 in Gegenuhrzeigerrichtung belastet, und zwar so, daß bei passendem Schlüssel 20 die Sperrvorsprünge 44a und 44b bündig mit der Lagerfläche 16 der Hülse 12 liegen. Die Schraubendruckfeder 52 ist dabei von einer Bohrung 53 aufgenommen, deren Durchmesser größer ist als die Breite des Schlitzes 44, so daß die seitlichen Berührungsflächen des Schlitzes 44 angeschnitten sind. In der in der Fig. 1 dargestellten Grundstellung des Schließzylinderkerns 10 stehen die Sperrvorsprünge 44a und 44b Sperrvorsprungsausnehmungen 54a und 54b in der Lagerfläche 16 der Hülse 12 gegenüber. Die Kanten der Sperrvorsprungsausnehmungen 54a und 54b sind gerundet. Dies ist dann von Bedeutung, wenn die Sperrstifte 24 in der gleichen Ebene liegen wie die Doppelarmsperrhebel 44, damit beim Drehen des Schließzylinderkerns 10 mittels des angepaßten Schlüssels 20 die Sperrstifte 24 über die Kanten der Sperrvorsprungsausnehmungen 54a und 54b hinweggleiten können, ohne daß die Drehbewegung behindert wird.

Wie aus der Fig. 2 hervorgeht, können auf einer Seite des Schlüsselkanals 18 vier Schlitze 40 mit vier gestuften Bohrungen 22 sowie vier Einzelausnehmungen 26 vorgesehen werden, wobei in zwei Schlitzen 40 Doppelarmsperrhebel 44 und in den zwei anderen Schlitzen 40 Sperrstifte 24 angeordnet sind. Es ist aber auch möglich, daß ein Teil der Schlitze 40 bzw. der Bohrungen 22 unbesetzt bleibt. Selbstverständlich sind auch andere Kombinationen sowohl auf einer Seite als auch auf beiden Seiten des Schlüsselkanals 18 denkbar.

Wird für den Schließzylinder 1 ein falscher Schlüssel verwendet, d.h. ein Schlüssel, der keine Anbohrungen 28, 50 aufweist und/oder mit Anbohrungen 28, 50 zu geringer oder zu großer Tiefe versehen ist, so werden jeweils einer der beiden Sperrvorsprünge 44a bzw. 44b der Doppelarmsperrhebel 44 in die entsprechende Sperrvorsprungsausnehmung 54a bzw. 54b und/oder die Sperrstifte 24 in die Einzelausnehmungen 26 hineinragen. Hierdurch wird ein Verdrehen des Schließzylinderkerns 10 verhindert.
Das gleiche gilt, wenn ein Schlüssel verwendet wird, dessen Schlüsselbrust nicht zur Steuerung der Gehäusestifte 32 bzw. der Kernstifte 36 geeignet ist.

Wie aus der Fig. 3 besonders deutlich hervorgeht, weist die Hülse 12 einen Schlitz 58 auf, dessen Begrenzungskanten 58a und 58b an Anlageflächen 14a und 14b des Schließzylindergehäuses 14 anliegen, so daß die Hülse 12 in dem Schließzylindergehäuse 14 unverdrehbar festgelegt ist.

Aus der Fig. 2 geht darüber hinaus hervor, daß die Hülse 12 durch einen Abschlußteller 60 des Schließzylinderkerns 10 abgedeckt ist, so daß die Hülse 12 unzugänglich ist und das Aussehen des Schließzylinders 1 von der Stirnseite her sich nicht von herkömmlichen Schließzylindern unterscheidet.

Schließlich sei noch erwähnt, daß der Schlüssel 20 an seinen niveauvariierten Seitenflächen neben den Schlüsselanbohrungen 28, 50 zusätzlich noch längsverlaufende, nicht weiter gezeigte Sperr- und Führungsrippen aufweisen kann, wobei der Schlüsselkanal 18 mit entsprechenden Nuten versehen ist.

## Patentansprüche

1. Schließzylinder, umfassend ein Schließzylindergehäuse (14) mit einer Achse, einen in einer achsparallelen, hohlzylindrischen Lagerfläche (16) des Schließzylindergehäuses (14) drehbar aufgenommenen Schließzylinderkern (10) mit einem Schlüsselkanal (18) zur Aufnahme eines angepaßten Schlüssels (20) und wenigstens einen in einer Führung des Schließzylinderkerns (10) in einer annähernd achsnormalen Ebene geführten, zylindrischen Sperrstift (24) mit einer kuppelförmigen, schlüsselkanalfernen Endfläche (24c), dessen schlüsselkanalnahes Ende (24d) durch eine niveauvariierte Seitenfläche des Schlüssels (20) steuerbar ist und dessen schlüsselkanalferne, kuppelförmige Endfläche (24c) mit einer an der Lagerfläche (16) des Schließzylindergehäuses (14) angeordneten Einzelausnehmung (26,26') nockenartig in der Weise zusammenwirkt, daß der Sperrstift (24) bei Drehung des Schließzylinderkerns (10) mittels des angepaßten Schlüssels (20) aus der Einzelausnehmung (26,26') ausrückbar ist, **dadurch gekennzeichnet**, daß die in der Lagerfläche (16) gelegene Kontur der Einzelausnehmung (26,26') bei Ausrichtung des Sperrstiftes (24) auf die Einzelausnehmung (26,26') hin und Eintauchen der kuppelförmigen Endfläche (24c) in die Einzelausnehmung (26,26') über den durch die Lagerfläche (16) definierten Umriß des Sperrstiftes (24) in mindestens einer Umfangsrichtung der Lagerfläche (16) vorspringt und mit zunehmenden Umfangsabstand von der Sperrstiftachse abnehmende axiale Breite besitzt.

2. Schließzylinder nach Anspruch 1, **dadurch gekennzeichnet**, daß die in der Lagerfläche (16) gelegene Kontur der Einzelausnehmung (26,26') rautenförmig ist mit einer in Umfangsrichtung der Lagerfläche (16) verlaufenden Rautendiagonale.

3. Schließzylinder nach Anspruch 1 oder 2, **dadurch** **gekennzeichnet,** daß die Einzelausnehmung (26,26') eine im wesentlichen prismatische Innenumfangsfläche besitzt.

4. Schließzylinder nach Anspruch 3, **dadurch gekennzeichnet**, daß die prismatische Innenumfangsfläche, bei Ausrichtung des Sperrstiftes (24) auf die Einzelausnehmung (26,26') betrachtet, im wesentlichen parallel zu der Sperrstiftachse verläuft.

5. Schließzylinder nach einem der Ansprüche 1 - 4, **dadurch gekennzeichnet**, daß die Lagerfläche (16) von der Innenumfangsfläche einer Lagerbohrung des Schließzylindergehäuses (14) gebildet ist.

6. Schließzylinder nach einem der Ansprüche 1 - 4, **dadurch gekennzeichnet**, daß die Lagerfläche (16) von einer in eine Bohrung des Schließzylindergehäuses (14) unverdrehbar eingesetzten Hülse (12) gebildet ist.

7. Schließzylinder nach Anspruch 6, **dadurch gekennzeichnet**, daß die Einzelausnehmung (26,26') die Wand der Hülse (12) vollständig durchsetzt.

8. Schließzylinder nach einem der Ansprüche 1 - 7, **dadurch gekennzeichnet**, daß die kuppelförmige Endfläche (24c) von einer annähernd sphärischen Zentralfläche und einer die sphärische Zentralfläche mit einer zylindrischen Mantelfläche verbindenden konischen Übergangsfläche gebildet ist, wobei die konische Übergangsfläche mit der Kontur der Einzelausnehmung (26,26') in Eingriff tritt.

9. Schließzylinder nach einem der Ansprüche 1 - 8, **dadurch gekennzeichent**, daß die Schlüsselbrust (20a) des Schlüssels (20) mit federbelasteten Zuhaltungsstiftpaaren (32,36) zusammenarbeitet und daß auf mindestens einer Seite, vorzugsweise auf beiden Seiten, des Schlüsselkanals (18) in dem Schließzylinderkern (10) im wesentlichen achsnormale Schlitze (40) angebracht sind, welche wahlweise einen Sperrstift (24) oder einen schlüsselgesteuerten, mit weiteren Ausnehmungen (54a,54b) der Lagerfläche (16) zusammenwirkenden Doppelarmsperrhebel (44) aufnehmen, wobei im Falle eines Sperrstiftes (24) dieser durch Führungskalotten in den Seitenflächen des jeweiligen Schlitzes (40) geführt ist und im Falle eines Doppelarmsperrhebels (44) dieser um ein achsparalleles Schwenklager (42) schwenkbar gelagert ist.

10. Schließzylinder nach Anspruch 9, **dadurch gekennzeichnet**, daß die Schlitze (40) achsversetzt gegenüber den federbelasteten Zuhaltungsstiftpaaren (32,36) in dem Schließzylinderkern (10) angeordnet sind.

11. Schließzylinder nach einem der Ansprüche 1 - 10, **dadurch gekennzeichnet**, daß der Sperrstift (24) in einer gegenüber der Achse des Schließzylinderkerns (10) versetzten Sekantialebene liegt.

## Claims

1. A lock cylinder comprising a lock cylinder housing (14) having an axis, a lock cylinder core (10) rotatably accommodated within a bearing surface (16) of said lock cylinder housing (14), said bearing surface (16) having an axis parallel to said axis of said lock cylinder housing (14), said lock cylinder core (10) further having a key channel (18) for accommodating a matching key (20) therein, at least one cylindrical locking pin (24) being guided within a guide of said lock cylinder core (10) along a plane approximately perpendicular with respect to said axis of said lock cylinder housing (14), said cylindrical locking pin (24) having a dome-shaped end face (24c) remote from the key channel (18),an end (24d) of said cylindrical locking pin (24) close to said key channel (18) being controllable by a varied level lateral face of said key (20), said dome-shaped end face (24c) remote from said key channel (18) cooperating with an individual recess (26,26') provided at said bearing surface (16) of said lock cylinder housing (14), said cooperation being a cam-like cooperation such that said locking pin (24) on rotation of said lock cylinder core (10) through said matching key (20) is disengageable from said individual recess (26,26'),
characterized in that
when said locking pin (24) is aligned with said individual recess (26,26') and said dome-shaped end face (24) engages into said individual recess (26,26'), a contour of said individual recess (26,26') lying in said bearing surface (16) projects beyond the outline of said locking pin (24) defined by said bearing surface (16) along at least one peripheral direction of said bearing surface (16), the width of said contour measured in axial direction along said axis of said lock cylinder housing (14) decreasing as the peripheral distance from the axis of said locking pin (24) increases.

2. A lock cylinder according to claim 1,
characterized in that
the contour of the individual recess (26,26') lying in the bearing surface (16) is rhombic, one diagonal of the rhombus extending in a peripheral direction of said bearing surface (16).

3. A lock cylinder according to claim 1 or 2,
characterized in that
the individual recess (26,26') has a substantially prismatic inner peripheral surface.

4. A lock cylinder according to claim 3,
characterized in that
said prismatic inner peripheral surface extends substantially parallel to the axis of said locking pin (24), when said locking pin (24) is aligned with respect to said individual recess (26,26').

5. A lock cylinder according to one of claims 1 to 4, characterized in that the bearing surface (16) is formed by the inner peripheral surface of a bearing bore in the lock cylinder housing (14).

6. A lock cylinder according to one of claims 1 to 4,
characterized in that
the bearing surface (16) is formed by a sleeve (12), which is non-rotatably disposed in a bore in the lock cylinder housing (14).

7. A lock cylinder according to claim 6,
characterized in that
the individual recess (26,26') completely traverses the wall of the sleeve (12).

8. A lock cylinder according to one of claims 1 to 7,
characterized in that
the dome-shaped end face (24c) is formed by an approximately spherical central surface and a conical transition surface connecting the spherical central surface to a cylindrical outer surface, the conical transition surface being engageable with the contour of the individual recess (26,26').

9. A lock cylinder according to one of claims 1 to 8,
characterized in that the key breast (20a) of the key (20) cooperates with pairs of spring-loaded tumbler pins (32,36) and in that on at least one side and preferably on both sides of the key channel (18) there are provided slots (40) within said locking cylinder core (10), said slots (40) being substantially orthogonal with respect to the axis of said lock cylinder housing (14), said slots (40) being adapted for selectively accommodating a locking pin (24) or a key-controlled double-arm locking lever (44) cooperating with additional recesses (54a,54b) of said bearing surface (16), said locking pin (24) - in case of selection of a locking pin - being guided by guiding grooves in respective side faces of the respective slot (40), said double-arm locking lever (44) - in case of selection of such a double-arm locking lever - being pivotally mounted on pivot means (42) parallel to the axis of said cylinder lock housing (14).

10. A lock cylinder according to claim 9,
characterized in that
the slots (40) are arranged within said lock cylinder core (10) with axial displacement along the axis of said lock cylinder housing (14) with respect to said spring-loaded pairs of tumbler pins (32,36).

11. A lock cylinder according to one of claims 1 to 10,
characterized in that the locking pin (24) is disposed in a secant plane which is offset in relation to the axis of the lock cylinder core (10).

## Revendications

1. Cylindre de fermeture, comprenant un boîtier de cylindre de fermeture (14) avec un axe, un noyau de cylindre de fermeture (10), logé de façon à pouvoir tourner dans une surface de tourillonnement (16) cylindrique creuse et parallèle à l'axe du boîtier de cylindre de fermeture (4), avec un canal de clé (18), destiné à recevoir une clé adaptée (20) et au moins une tige de blocage (24) cylindrique, guidée dans un guidage du noyau de cylindre de fermeture (10), dans un plan sensiblement perpendiculaire à l'axe, avec une face d'extrémité (24c) en forme de coupole, éloignée du canal de clé, dont l'extrémité (24d) proche du canal de clé est susceptible d'être commandée par une face latérale, présentant des variations de niveau, de la clé (20) et dont la face d'extrémité (24c) en forme de coupole, éloignée du canal de clé, coopère, à la façon d'une came, avec un évidement individuel (26, 26') ménagé sur la surface àe tourillonnement (16) du boîtier de cylindre de fermeture (14) , de manière que la tige de blocage (24) puisse être déployée hors de l'évidement individuel (26,26') lors de la rotation du noyau de cylindre de fermeture (10) au moyen de la clé adaptée (20) , caractérisé en ce que, lorsque la tige àe blocage (24) est alignée par rapport à l'évidement individuel (26,26') et lorsque la face d'extrémité (24c) en forme de coupole est enfoncée dans l'évidement individuel (26,26'), le contour situé dans la surface de tourillonnement (16) de l'évidement individuel (26, 26') fait saillie en dehors du contour de la tige de blocage (24) dans au moins une direction périphérique de la surface de tourillonnement (16) et que la largeur axiale du contour de l'évidement individuel (26,26') definie par cette surface de tourillonnement (16) va en diminuant, lorsque la distance périphérique par rapport à l'axe de la tige de blocage (24) augmente.

2. Cylindre de fermeture selon la revendication 1, caractérisé en ce que le contour, situé dans la surface de tourillonnement (16), de l'évidement individuel (26, 26') présente une forme de losange, une diagonale du losange s'étendant dans la direction périphérique de la surface de tourillonnement (16).

3. Cylindre de fermeture selon la revendication 1 ou 2, caractérisé en ce que l'évidement individuel (26, 26') comporte une surface périphérique intérieure sensiblement prismatique.

4. Cylindre de fermeture selon la revendication 3, caractérisé en ce que la surface périphérique intérieure prismatique, observée alors que la tige de blocage (24) est alignée par rapport à l'évidement individuel (26, 26'), s'étend sensiblement parallèlement à l'axe de la tige de blocage.

5. Cylindre de fermeture selon l'une des revendications 1 à 4, caractérisé en ce que la surface de tourillonnement (16) est formée par la surface périphérique intérieure d'un alésage de tourillonnement du boîtier de cylindre de fermeture (14).

6. Cylindre de fermeture selon l'une des revendications 1 à 4, caractérisé en ce que la surface de tourillonnement (16) est formée par une douille (12) introduite bloquée en rotation dans un alésage du boîtier de cylindre de fermeture (14).

7. Cylindre de fermeture selon la revendication 6, caractérisé en ce que l'évidement individuel (26, 26') traverse la totalité de la paroi de la douille (12).

8. Cylindre de fermeture selon l'une des revendications 1 à 7, caractérisé en ce que la face d'extrémité (24c) en forme de coupole est formée par une surface centrale sensiblement sphérique et par une surface de transition conique, reliant la surface centrale sphérique à une surface d'enveloppe cylindrique, la surface de transition conique venant en contact avec le contour de l'évidement individuel (26, 26').

9. Cylindre de fermeture selon l'une des revendications 1 à 8, caractérisé en ce que la face inférieure de panneton (20a) de la clé (20) coopère avec un couple de tiges de gâchette (32,36) soumises à l'action d'un ressort et en ce que sur au moins un coté, de préférence des deux côtés du canal de clé (18), sont ménagées dans le noyau de cylindre de fermeture (10) des fentes (40) sensiblement perpendiculaires par rapport à l'axe, recevant au choix une tige de blocage (24) ou un levier de blocage à double bras (44) commandé par la clé, coopérant avec d'autres évidements (54a, 54b) de la surface de tourillonnement (16), en prévoyant que, dans le cas d'une tige de blocage (24), celle-ci est guidée au moyen de calottes de guidage réalisées dans les faces latérales de la fente (40) respective et, dans le cas d'un levier de blocage à double bras (44), celui-ci est monté pivotant autour d'un palier de pivotement (42) parallèle à l'axe.

10. Cylindre de fermeture selon la revendication 9, caractérisé en ce que les fentes (40) sont disposées, dans le noyau de cylindre de fermeture (10), décalées axialement, par rapport au couple de tiges de gachette (32, 36) soumises à l'action d'un ressort.

11. Cylindre de fermeture selon l'une des revendications 1 à 10, caractérisé en ce que la tige de blocage (24) est située dans un plan sécant excentré par rapport à l'axe du noyau de cylindre de fermeture (10).
